# FASCICULE DE BREVET EUROPEEN

(11) **EP 0 060 196 B1**
(45) Date de publication et mention de la délivrance du brevet: **30.07.1986**
(21) Numéro de dépôt: 82400392.5
(22) Date de dépôt: 05.03.1982
(51) Int. Cl.: A61H 15/00, A61H 9/00

(54) **Appareil hydromécanique de massage et d'hydrothérapie**
Hydromechanisch angetriebenes Massage- und Hydrotherapiegerät
Hydromechanically driven massage and hydrotherapeutic apparatus

(30) Priorité: 10.03.1981 FR 8104739
(43) Date de publication de la demande: 15.09.1982
(73) Titulaire: Delluc, René, F-06000 Nice (FR)
(72) Inventeur: Delluc, René, F-06000 Nice (FR)
(74) Mandataire: Loyer, Bertrand

## Description

L'invention se rapporte à un appareil de massage et d'hydrothérapie commandé par circulation d'eau et notamment par l'eau d'un réseau de distribution d'eau.

L'utilité des massages à l'aide de masses mobiles a conduit à la fabrication de divers appareils à commande électrique.

Cependant en raison d'un tel moyen de commande ces appareils ne peuvent être utilisés dès qu'ils doivent fonctionner en présence d'eau comme le nécessite certains types de massages en hydrothérapie.

On a bien songé à pallier cette difficulté en remplaçant le moteur électrique par des appareils vibrateurs à commandes hydromécaniques mais les effets d'un massage par vibrations sont différents de ceux produits par des masses que l'on déplace sur le corps et tout particulièrement par des boules ou billes procurant un massage effectif.

Ainsi, on ne connaît aucun appareil simple et pratique susceptible d'être manipulé par un masseur ou le patient lui-même et comprenant des boules ou billes que l'on applique sur le corps et capable d'entraîner ces masses en dépit d'une application suffisante pour provoquer un massage effectif en hydrothérapie.

On a déjà réalisé des brosses de lavage de voiture commandées par une petite turbine entraînée par la pression d'eau d'un réseau de distribution comme celle décrite par exemple au brevet FR-A-1 568 301. Mais si une telle commande hydromécanique pouvait à la rigueur entraîner une brosse circulaire glissant sur la surface lisse et abondamment inondée d'une tôle de voiture le dispositif décrit est tout à fait inapte à produire, à l'aide de la seule pression d'eau disponible d'un réseau de distribution urbain, l'entraînement de masses que l'on applique sur le . corps. En outre, l'appareil contenant un ensemble de canaux d'écoulement provenant des boîtiers incorporant les mécanismes d'entraînement de la brosse et débouchant tout autour de celle-ci, il est clair qu'un tel dispositif rendrait impossible son utilisation comme appareil de massage en hydrothérapie puisque tout retournement de l'appareil entraînerait l'écoulement de l'eau hors du champ d'action de la zone de massage.

On a aussi réalisé des brosses de massage manuelles hydromécaniques commandées par une turt5ine entraînée par la pression d'eau de distribution, comme celle décrite dans le brevet US-A-4 228 558, qui montre toutes les caractéristiques du préambule de la revendication 1 : ce dispositif présente une turbine comprenant une roue à aubes entraînée en rotation par un écoulement d'eau sous pression, du réseau de distribution ; cette turbine entraîne des roues munies de brosses qui massent le corps. De plus, le dispositif permet d'utiliser l'eau sous forme de douchette ou bien de la renvoyer dans le circuit de distribution, mais ce dispositif présente d'importants inconvénients : l'énergie de l'eau est pratiquement totalement absorbée par l'appareil de massage, et le distributeur d'eau n'est finalement qu'une simple douche et non un appareil d'hydrothérapie, de plus cet appareil est constitué de simples brosses insuffisantes à fournir le massage effectif en hydrothérapie.

L'objet de l'invention est un appareil hydromécanique de massage et d'hydrothérapie comportant un boîtier avec un manche servant de logement à un conduit prévu pour être raccordé au réseau de distribution d'eau et au distributeur d'une turbine logée dans le boîtier, ladite turbine comprenant une roue à aubes pouvant être entraînée en rotation par un écoulement d'eau sous pression de l'ordre de 4 à 8 bars traversant ledit conduit et ledit distributeur et sortant de la turbine pour le traitement hydrothérapique, cette turbine entraînant, au moyen d'un réducteur de vitesse isolé du circuit d'eau, l'axe d'un organe de massage rotatif, caractérisé en ce que le distributeur de la roue à aubes comprend une paroi latérale se prolongeant tangentiellement à la trajectoire suivie par les extrémités des aubes pour compléter sur une partie de cette trajectoire une portion d'anneau délimitée par ladite paroi latérale, par la paroi périphérique de la roue portant radialement les aubes et par une platine intérieure et une paroi extérieure qui bordent les parties latérales des aubes, ladite paroi latérale s'écartant de ladite portion d'anneau pour guider le filet d'eau ayant entraîné ladite roue directement vers un conduit d'évacuation dirigeant le filet hors de l'appareil, et en ce que l'organe de massage comprend des boules ou billes rotatives tournant chacune à la fois sur elle-même autour d'une tige qui la porte et autour de l'axe de l'organe de massage.

Ainsi contrairement aux appareils de massage antérieurs dont le moteur électrique rendait impossible l'usage de ces appareils en hydrothérapie, il devient possible d'entraîner des boules ou billes appliquées sur le corps tout en bénéficiant du jet provenant du conduit captant l'eau venant d'entraîner la turbine et possédant encore une énergie cinétique suffisante pour s'échapper de l'appareil dans une direction prédéterminée vers la région du massage. Un tel effet était évidemment impossible avec une brosse de lavage telle que décrite au brevet FR-A-1 568 301, l'eau se répandant tout autour de la brosse par le seul effet de la pesanteur, toute l'énergie cinétique étant perdue dans les chambres remplies d'eau des mécanismes d'entraînement.

Une autre caractéristique de l'appareil consiste dans le rapprochement des boules ou billes de massage dont les axes de rotation propres sont solidaires de l'axe de sortie du réducteur, celui-ci se trouvant hors du jet d'évacuation de la turbine dirigé hors de l'appareil, du côté où tournent les boules à l'intérieur d'une circonférence dont le diamètre est du même ordre de grandeur que celui de la roue de la turbine.

Une autre caractéristique consiste en la conjugaison de cette disposition avec un taux de réduction de la vitesse de l'arbre de sortie du réducteur tel que cet axe tourne à des vitesses de l'ordre de 50 à 200 tours par minute pour des vitesses de la roue de la turbine de l'ordre de 600 à 1 500 tours par minute et un diamètre de l'ordre de 6 à 15 cm.

L'expérience montre alors que même dans le cas où l'on exerce une force d'application importante des boules sur le corps, on ne peut empêcher leur mouvement de rotation.

Une autre caractéristique de l'appareil est de permettre son utilisation en toute position même verticale ou retournée en position horizontale, ainsi qu'au cours de tout changement de position, par la prévision d'une seconde paroi latérale bordant la périphérie des aubes de la roue de la turbine de la zone voisine du conduit d'évacuation d'eau jusqu'au distributeur, cette paroi formant une partie d'anneau de même section que la partie d'anneau utilisée pour l'entraînement de la turbine, un écran entre le conduit d'évacuation et ladite seconde paroi interdisant toute projection d'eau accidentelle vers la turbine.

Ainsi, bien que la forme même de la paroi du distributeur, qui se prolonge pour former la fraction d'anneau où se produit l'entraînement puis s'en écarte pour diriger le jet vers la conduite d'évacuation, constitue en soi un moyen suffisant pour diriger efficacement le jet hors de l'appareil en raison de la vitesse acquise, on évite toute accumulation d'eau qui pourrait se produire en raison d'une perturbation accidentelle du filet dans le conduit d'évacuation et de la création consécutive de petites projections d'eau entre les extrémités des première et seconde parois de la turbine.

On améliore encore cette disposition en prévoyant comme conduit d'évacuation un conduit relativement large bordé par une large surface dont la concavité transforme le jet sortant de la turbine en nappe que l'on utilise telle quelle, ou divisée, selon les effets recherchés.

D'autres avantages et caractéristiques de l'invention ressortiront de la description suivante faite en référence aux dessins annexés qui représentent à titre d'exemple non limitatif un mode de réalisation de l'appareil de massage pour hydrothérapie.

Sur les dessins :
La figure 1 est la vue en coupe longitudinale de l'appareil faite selon la ligne I-I de la figure 2 et,
La figure 2 la coupe longitudinale de l'appareil faite selon la ligne II-II de la figure 1, montrant la vue de dessus de la roue de la turbine.

Dans l'exemple de réalisation représenté l'appareil est formé d'un boîtier en matière plastique constitué de deux demi-coquilles 1 et 2 . assemblées par tout moyen : soudage, collage, vis, l'appareil pouvant être partiellement démontable ou non.

De préférence, l'appareil comporte un manche servant de logement à un conduit 3 convergeant vers le distributeur 5 de la turbine. Ce distributeur se caractérise par sa section dont la dimension est beaucoup plus petite que celle de la section d'entrée 4 du conduit 3 et que l'on raccorde par tout moyen désiré à une canalisation flexible raccordée au réseau de distribution d'eau. Cette canalisation peut être par exemple raccordée à la prise de douche d'une salle d'eau.

La forme du distributeur 5 est donnée par le raccordement d'une première paroi latérale 16 venant border tangentiellement la surface décrite par l'extrémité des aubes 22 de la roue 6 de la turbine pour s'en écarter tangentiellement au-delà de la région 23 tout en restant concave jusqu'à son extrémité 24 qui dans l'exemple choisi coïncide avec une extrémité latérale d'un accès à un conduit 18 bordé supérieurement par la surface concave 20 du côté de l'appareil opposé au conduit 3. Le conduit 18 est encore limité par une cloison transversale 27 faisant partie de la demi-coquille inférieure 2 bordant une chambre 25. Cette chambre contient le mécanisme réducteur de la vitesse de l'arbre 26 de la roue 6 à aubes 22. Elle est obturée dans sa partie supérieure par la platine 17 et dans sa partie inférieure par la demi-coquille inférieure 2.

Afin d'éviter tout effet de turbulence accidentelle de l'eau glissant normalement sur la surface concave 20 et qui pourrait provoquer quelque projection d'une faible quantité d'eau lorsque l'appareil est en position renversée ou en position verticale, un petit écran de protection 19 est prévu au-delà de l'extrémité 28 de la cloison 27. En outre, une seconde paroi latérale 29 opposée à la paroi 16 raccordée au distributeur 16, borde complètement le chemin de la partie périphérique des aubes 22 de l'extrémité 28 au distributeur 5, de telle sorte que toute petite projection accidentelle d'eau est immédiatement reprise par les aubes 22 et réentraînée avec le jet rapide sortant du distributeur 5. L'expérience montre alors que quelles que soient les orientations de l'appareil le rendement de la turbine n'est pas affecté.

Le réducteur de vitesse de l'arbre 26 de la turbine est composé dans l'exemple figuré du pignon 7 de petit diamètre solidaire de l'arbre 26 traversant la platine 17, du pignon 8 de plus grand diamètre engrenant avec le pignon 7 et du pignon de plus petit diamètre 9 solidaire du pignon 8 engrenant avec le pignon de plus grand diamètre 10. L'arbre métallique 11 rendu solidaire du pignon 10 entraîne directement les tiges 13 sur lesquelles sont montées les billes ou boules 12. Ces boules peuvent être obtenues par exemple par l'assemblage de deux demi-coquilles comportant chacune intérieurement une nervure 14 prenant appui sur une rondelle élastique 15 en extrémité de tige 13 pour empêcher la boule 12, après assemblage, de quitter la tige 13. La boule 12 s'appuie extérieurement sur la pièce 30 solidaire de l'arbre 11.

La fixation pratiquement directe des boules rotatives 12 autour des tiges 13 entraîne une dimension réduite de la surface du corps sur laquelle les roues prennent appui. Cette surface est limitée par une circonférence de même ordre de grandeur que celle de la roue 6 à aubes 22, de sorte que l'on peut exercer une pression même . importante des boules ainsi rapprochées sur le corps sans une diminution importante de la vitesse d'entraînement de la roue de la turbine et ceci même dans des positions verticales ou retournées puisque pratiquement toute l'eau passant sur la surface 16 après avoir entraîné la roue 6 à aubes 22 s'évacue immédiatement avec une vitesse élevée pour glisser sur la surface concave 20 de la large conduite 18 en étant projetée en direction des boules 12.

Ce maintien du rendement est d'autant plus sensible que le filet d'eau quittant la zone comprise entre le distributeur 5 et l'endroit 23 où la paroi 16 s'écarte de la roue à aubes est encore un filet étroit que les aubes 22 ne perturbent que très peu en raison du rapprochement éventuel des parois telles que 31 et 32 épousant les faces latérales de la roue 6 dans les positions verticales de l'appareil.

Bien que dans l'exemple décrit la demi-coquille inférieure 2 est fixée à la demi-coquille supérieure 1 par des vis 33 il va de soi que d'autres types d'assemblages peuvent être utilisés et que d'une façon générale l'appareil décrit peut recevoir diverses adjonctions, substitutions ou autres modifications sans sortir du cadre de l'invention.

C'est ainsi que selon l'effet désiré on peut répartir de façon quelconque le jet en nappe s'écoulant de la surface 20 par des éléments diviseurs tels que 21, et même guider le jet en dehors du passage des boules ou encore profiter des variations d'impacts sur la peau lorsque le jet est périodiquement interrompu par le passage des boules.

## Revendications

1. Appareil hydromécanique de massage et d'hydrothérapie comportant un boîtier (1, 2) avec un manche servant de logement à un conduit (3) prévu pour être raccordé au réseau de distribution d'eau et au distributeur (5) d'une turbine logée dans le boîtier, ladite turbine comprenant une roue (6) à aubes (22) pouvant être entraînée en rotation par un écoulement d'eau sous pression de l'ordre de 4 à 8 bars traversant ledit conduit (3) et ledit distributeur (5) et sortant de la turbine pour le traitement hydrothérapique, cette turbine entraînant, au moyen d'un réducteur de vitesse isolé du circuit d'eau, l'axe (11) d'un organe de massage (12) rotatif, caractérisé en ce que le distributeur (5) de la roue (6) à aubes (22) comprend une paroi latérale (16) se prolongeant tangentiellement à la trajectoire suivie par les extrémités des aubes (22) pour compléter sur une partie de cette trajectoire une portion d'anneau délimitée par ladite paroi latérale, par la paroi périphérique de la roue (6) portant radialement les aubes (22) et par une platine intérieure (17) et une paroi extérieure (1) qui bordent les parties latérales des aubes (22), ladite paroi latérale (16) s'écartant de ladite portion d'anneau pour guider le filet d'eau ayant entraîné ladite roue (6) directement vers un conduit d'évacuation (18) dirigeant le filet hors de l'appareil, et en ce que l'organe de massage comprend des boules ou billes rotatives (12) tournant chacune à la fois sur elle-même autour d'une tige (13) qui la porte et autour de l'axe (11) de l'organe de massage.

2. Appareil selon la revendication 1, caractérisé en ce que les boules (12) décrivent autour de l'axe (11) de l'organe de massage, un parcours périphérique dont le diamètre est du même ordre de grandeur que celui de la roue (6) à aubes (22).

3. Appareil selon l'une quelconque des revendications 1 et 2, caractérisé en ce que les boules (12) passent successivement sous la sortie du conduit d'évacuation (18).

4. Appareil selon la revendication 2, caractérisé en ce que le moyen de retenue des boules (12) sur leurs tiges de rotation (13) solidaires de l'axe (11) de l'organe de massage est un moyen de retenue interne aux boules.

5. Appareil selon l'une quelconque des revendications 1 à 4, caractérisé en ce que le réducteur de vitesse entraîne l'axe (11) de l'organe de massage à des vitesses de l'ordre de 50 à 200 tours par minute pour une vitesse de rotation de la roue (6) à aubes (22) de l'ordre de 600 à 1 500 tours par minute et un diamètre de ladite roue de l'ordre de 6 à 15 cm.

6. Appareil selon l'une quelconque des revendications 1 à 5 caractérisé en ce que l'entrée du conduit d'évacuation d'eau (18) est délimité d'une part par la paroi latérale (16) du distributeur (5), d'autre part par l'extrémité d'une seconde paroi latérale (29) diamétralement opposée, ladite paroi bordant la surface périphérique des aubes (22) jusqu'au distributeur (5).

7. Appareil selon la revendication 6, caractérisé en ce qu'il comprend en outre un écran (19) compris entre le couvercle extérieur opposé à l'organe de massage et la platine (17) délimitant une partie du boîtier de la roue à aubes (6), ledit écran (19) s'étendant au-delà de l'extrémité (28) de ladite seconde paroi latérale (29) en bordant une partie de l'accès au conduit d'évacuation (18) dont la surface de guidage (20) du jet s'étend sur toute la largeur du conduit et présente une concavité transformant le filet d'eau sortant de la turbine en une nappe dirigée du côté de l'appareil où s'effectue le massage.

8. Appareil selon l'une quelconque des revendications 1 à 7, caractérisé en ce que l'espace comprenant la roue (6) à aubes (22) est réduit en bordant les faces latérales de la roue (6) à aubes (22) respectivement par une portion de paroi (32) de la platine (17) et par une portion (31) de la face interne du couvercle (1).

9. Appareil selon l'une quelconque des revendications 1 à 8, caractérisé en ce que le manche de l'appareil opposé au conduit d'évacuation (18) comporte le conduit (3) convergeant vers le distributeur (5) formé par l'assemblage d'une demi-coquille supérieure (1) et d'une demi-coquille inférieure (2), l'ensemble des pignons, cloisons, parois et boules étant en matière plastique, l'arbre (11) solidaire des boules étant métallique.

## Claims

1. Hydromechanical apparatus for massage and hydrotherapy comprising a case (1, 2) with a handle serving as a housing for a duct (3) provided for being connected to the water supply mains and to the distributor (5) of a turbine contained in said case, this turbine comprising a wheel (6) carrying vanes (22) capable of being rotatively driven by a stream of water under a pressure to the order of 4 to 8 bar flowing across said duct (3) and across said distributor (5) and flowing out of the turbine for the hydrotherapic treatment, this turbine driving, by means of a speed-reducing gear insulated from the water circuit, the shaft (11) of a rotary massaging member (12), characterized in that the distributor (5) of the wheel (6) carrying vanes (22) comprises a side wall (16) extending tangentially to the path followed by the tips of the vanes (22) and beyond said path for complementing over a part of said path a portion of a ring delimited by said side wall (16), by the peripheral wall of the wheel (6) carrying the vanes (22) radially and by an inner platen (17) and an external wall (1) which border on the lateral parts of the vanes (22), said side wall (16) extending away from said ring portion for guiding the water streak having driven said wheel (6) directly towards a discharge duct (18) directing the water streak out of the apparatus, said apparatus being further characterized in that the massaging member comprises rotary balls (12) each of which is simultaneously spinning on itself around a stem (13) which carries it and revolving about the shaft (11) of the massaging member.

2. Apparatus according to claim 1, characterized in that the balls (12) describe around shaft (11) of the massaging member a peripheral path, the diameter of which is to the same order of magnitude as that of the wheel (6) carrying vanes (22).

3. Apparatus according to either of claims 1 and 2, characterized in that the balls (12) run sequentially under the outlet of the discharge duct (18).

4. Apparatus according to claim 2, characterized in that the means for retaining the balls (12) on their rotation stems (13) fixed to the shaft (11) of the massaging member is a retaining means (15) internal within the balls.

5. Apparatus according to any of claims 1 to 4, characterized in that the speed-reducing gear drives the shaft (11) of the massaging member at speeds to the order of 50 to. 200 revolutions per minute for a rotation speed of the wheel (6) with vanes (22) to the order of 600 to 1 500 revolutions per minute and for a diameter of said wheel to the order of 6 to 15 cm.

6. Apparatus according to any of claims 1 to 5, characterized in that the inlet of the water discharge duct (18) is delimited on the one part by the side wall (16) of the distributor (5), and on the other part by the end of a second side wall (29) diametrically opposite thereto, said wall bordering on the peripheral surface of the vanes (22) up to the distributor (5).'-_{"}.

7. Apparatus according to claim 6, characterized in that it further comprises a baffle (19) comprised between the external lid (1) opposite to the massaging member and the platen (17) delimiting a part of the housing of the paddle wheel (6), said baffle (19) extending beyond the end (28) of said second side wall (29) while bordering along a part of the inlet to the discharge duct (18), the jet guiding surface (20) of which extends over the whole width of the duct and presents a concavity for converting the water streak coming out of the turbine into a sheet oriented towards the side of the apparatus where massage is effected.

8. Apparatus according to any of claims 1 to 7, characterized in that the space comprising the wheel (6) with vanes (22) is reduced by bordering the lateral faces of said wheel (6) respectively by a wall portion (32) of the platen (17) and by a portion (31) of the inside face of the lid (1).

9. Apparatus according to any of claims 1 to 8, characterized in that the handle of the apparatus opposite to the discharge duct (18) comprises the duct (3) converging towards the distributor (5) formed by the assembly of an upper half-shell (1) and a lower half-shell (2), the set of pinions, partitions, walls and balls being made of plastic material, the shaft (11) interdependent, with the balls being metallic.

## Patentansprüche

1. Hydromechanisches Massage- und Hydrotherapiegerät aus einem Gehäuse (1, 2) mit einem Griff, durch den ein Leitungsrohr (3) führt, das an das Wasserleitungsnetz einerseits und an den Verteiler (5) einer im Gehäuse angeordneten Turbine andererseits angeschlossen wird, wobei die genannte Turbine ein mit Schaufeln (22) bestücktes Rad (6) umfaßt, das durch durchströmendes Wasser angetrieben werden kann, welches mit einem Druck von 4-8 bar das Leitungsrohr (3) und den Verteiler (5) durchfließt und beim Austritt aus der Turbine zur hydrotherapeutischen Behandlung dient, und diese Turbine mittels eines vom Wasserkreislauf isolierten Reduktionsgetriebes die Welle (11) eines Rotationsmassageorgans (12) antreibt, dadurch gekennzeichnet, daß der Verteiler (5) des mit Schaufeln (22) bestückten Rads (6) in der tangentialen Verlängerung der von den Schaufelenden (22) beschriebenen Umlaufbahn eine Seitenwand (16) besitzt, um auf einem Teil dieser Umlaufbahn einen von dieser Seitenwand, der Umfangswand des Rads (6) mit den radial angeordneten Schaufeln (22), einer Innenplatte (17) und der die Seitenteile der Schaufeln (22) einfassenden Außenwand (1) begrenzten Ringabschnitt zu vervollständigen, wobei sich die genannte Seitenwand (16) von diesem Ringabschnitt etwas entfernt, um den das Rad (6) antreibenden Wasserstrahl zum Austritt aus dem Gerät anschließend direkt zu einem Auslaßrohr (18) zu führen, und daß das Massageorgan größere oder kleinere Rotationskugeln (12) aufweist, die sich jeweils um sich selbst um den die Kugel tragenden Schaft (13) einerseits und um die Antriebswelle (11) des Massageorgans andererseits drehen.

2. Gerät gemäß Anspruch 1, dadurch gekennzeichnet, daß die Kugeln (12) um die Welle (11) des Massageorgans eine Umlaufbahn beschreiben, deren Durchmesser dem des Schaufelrads (6, 22) entspricht.

3. Gerät gemäß irgendeinem der Ansprüche 1 oder 2, dadurch gekennzeichnet, daß die Kugeln . (12) nacheinander am Austritt des Auslaßrohrs (18) vorbeilaufen.

4. Gerät gemäß Anspruch 2, dadurch gekennzeichnet, daß die Halterung der Kugeln (12) auf ihrem jeweiligen, mit der Antriebswelle (11) des Massageorgans fest verbundenen Drehschaft (13) eine kugelinterne Halterung ist.

5. Gerät gemäß irgendeinem der Ansprüche 1-4, dadurch gekennzeichnet, daß das Reduktionsgetriebe die Antriebswelle (11) des Massageorgans mit einer Drehzahl von 50-200 Umdrehungen pro Minute bei einer Schaufelradgeschwindigkeit (6, 22) von 600-1 500 Umdrehungen pro Minute und einem Schaufelraddurchmesser von 6-15 cm antreibt.

6. Gerät gemäß irgendeinem der Ansprüche 1-5, dadurch gekennzeichnet, daß der Eintritt des Auslaßrohrs (18) einerseits von der Seitenwand (16) des Verteilers (5) und andererseits vom Ende einer gegenüberliegenden, die Schaufelumfangfläche (22) bis zum Verteiler (5) einfassenden zweiten Seitenwand (29) begrenzt wird.

7. Gerät gemäß Anspruch 6, dadurch gekennzeichnet, daß es zudem einen Schirm (19) zwischen der dem Massageorgan gegenüberliegenden Außenabdeckung und der einen Teil des Schaufelradgehäuses (6) begrenzenden Platte (17) besitzt, wobei der Schirm (19) über das Ende (28) der genannten zweiten Seitenwand (29) hinausragt und einen Teil des Zugangs zum Auslaßrohr (18) einfaßt, dessen Wasserstrahlführungsfläche (20) sich über die gesamte Rohrbreite erstreckt und eine konkave Form aufweist, wodurch der aus der Turbine austretende Wasserstrahl flächig zur Geräteseite, auf der die Massage erfolgt, gelenkt wird.

8. Gerät gemäß irgendeinem der Ansprüche 1-7, dadurch gekennzeichnet, daß der Schaufelradraum durch Einfassung der Seitenflächen des mit Schaufeln (22) bestückten Rads (6) jeweils mit einem Teil der Wand (32) von Platte (17) und einem Teil (31) der Deckelinnenfläche (1) verkleinert wird.

9. Gerät nach irgendeinem der Ansprüche 1-8, dadurch gekennzeichnet, daß der dem Auslaßrohr (18) gegenüberliegende Gerätegriff das dem Verteiler (5) zu konvergierende Zuleitungsrohr (3) enthält, das aus einer oberen (1) und einer unteren (2) Halbschale gebildet wird, wobei sämtliche Ritzel, Zwischenwände, Wände und Kugeln aus Kunststoff und die mit den Kugeln fest verbundene Welle (11) aus Metall bestehen.
